# FASCICULE DE BREVET EUROPEEN

(11) **EP 1 821 061 B1**
(45) Date de publication et mention de la délivrance du brevet: **23.11.2011**
(21) Numéro de dépôt: 07290177.0
(22) Date de dépôt: 13.02.2007
(51) Int. Cl.: F41H 7/04

(54) **Dispositif de protection d'un plancher véhicule**
Bodenschutzvorrichtung für ein Fahrzeug
Floor protection device for a vehicle

(30) Priorité: 17.02.2006 FR 0601526
(43) Date de publication de la demande: 22.08.2007
(73) Titulaire: NEXTER Systems, 42328 Roanne Cedex (FR)
(72) Inventeur: Barbe, Yves, 78390 Bois d'Arcy (FR); Bettencourt, Benoît, 92370 Chaville (FR); Wagnez, Laurent, 18000 Bourges (FR)
(74) Mandataire: Célanie, Christian

(56) Documents cités:
- EP-A- 1 182 420
- EP-A- 1 574 812
- EP-A2- 0 828 134
- EP-A2- 1 081 452
- WO-A-03/102489
- WO-A-2004/038320
- WO-A1-2007/020531
- DE-U1- 20 315 057

## Description

Le domaine technique de l'invention est celui des dispositifs permettant d'assurer la protection d'un plancher de véhicule terrestre contre les mines.

Pour protéger le plancher d'un véhicule terrestre il est connu de disposer sous celui-ci un blindage permettant d'absorber et/ou de dévier le souffle produit par la mine. Les blindages connus comprennent une ou plusieurs couches métalliques ou composites et éventuellement des moyens déflecteurs.

Le brevet DE10144208 décrit ainsi un blindage comportant un caisson convexe recouvrant le plancher du véhicule. La forme du caisson assure une déviation d'une partie du souffle d'une mine.

Ces blindages ou dispositifs de protections connus ont habituellement une épaisseur constante sur l'ensemble de la largeur à protéger et définie en fonction des contraintes maximales engendrées par la mine. Il en résulte une masse importante pour le blindage qui pénalise la mobilité du véhicule. Il en résulte également une garde au sol réduite.

On connaît par le brevet WO 03/102489 un dispositif de protection de plancher comprenant différents éléments fixés par boulonnage (deux poutres longitudinales, des poutres transversales, des poutres obliques latérales, des plaques de blindage). Dans un tel dispositif il y a plusieurs plaques de blindage fixées aux poutres et qui couvrent des zones de dimensions réduites bien localisées. L'architecture n'est pas optimisée du point de vue de la transmission des efforts.

On connaît également le brevet WO 2007/020531 qui a été publié le 22/02/2007 et qui décrit un dispositif de protection du plancher d'un véhicule. Ce dispositif est constitué d'un caisson dont les parois latérales sont résistante que la paroi de fond de façon à provoquer la déformation des parois latérales pour aplatir progressivement le caisson.

C'est le but de l'invention que de proposer un dispositif de protection permettant d'assurer, avec une masse totale relativement réduite, une protection efficace des planchers ou des parties basses des véhicules contre les effets des mines et notamment des mines à effet de souffle.

Ainsi, l'invention a pour objet un dispositif de protection d'un plancher d'un véhicule terrestre contre les mines, dispositif comprenant au moins un caisson présentant une surface externe convexe orientée vers le sol, le caisson comportant une partie médiane massive disposée entre deux parois latérales et s'étendant sur toute la longueur du caisson, l'association des parois latérales et de la partie médiane donnant la forme convexe globale du caisson, forme permettant de dévier une partie du souffle lors de la détonation d'une mine, la partie médiane ayant par ailleurs une épaisseur (E) supérieure à celle (e) des parois latérales et étant conçue de façon à transmettre, lors de la détonation de la mine, les efforts vers les parois latérales de façon à provoquer une déformation des parois latérales conduisant à un aplatissement progressif du caisson en direction du plancher, caractérisé en ce que la partie médiane est formée par une pièce médiane distincte qui est rendue solidaire des parois latérales par des moyens de fixation, la pièce médiane étant en contact avec les parois latérales par des surfaces d'appui.

La pièce médiane pourra comporter au moins une cavité interne.

Selon un autre mode de réalisation, la partie médiane et les parois latérales pourront constituer un ensemble monobloc.

Dans tous les modes de réalisation, le caisson pourra présenter au moins une cloison interne.

Le caisson pourra également renfermer au moins un bloc de matériau amortisseur.

Selon un mode de mise en oeuvre de l'invention, le caisson pourra constituer un élément rapporté sur un véhicule.

Selon un autre mode de mise en oeuvre, le caisson pourra lui-même constituer une partie de la structure même d'une partie basse d'un véhicule.

L'invention sera mieux comprise à la lecture de la description qui va suivre de différents modes de réalisation, description faite en référence aux dessins annexés et dans lesquels :
- la figure 1a représente schématiquement un véhicule passant au-dessus d'une mine, véhicule équipé d'un dispositif de protection de plancher selon l'invention,
- la figure 1b est une vue de détail d'un mode de réalisation des surfaces d'appui,
- la figure 2 représente en vue de dessus (vue suivant la flèche F repérée figure 1a) un premier mode de réalisation d'un dispositif de protection selon l'invention,
- les figures 3 et 4 montrent, également en vue de dessus, deux autres modes de réalisation du dispositif selon l'invention,
- les figures 5a et 5b montrent un autre mode de réalisation de l'invention, la figure 5b étant une vue de dessus et la figure 5a une vue en coupe transversale, coupe réalisée suivant le plan AA dont la trace est visible à la figure 5a.

La figure 1a montre un véhicule 1 qui comporte une cabine 2 portée par des roues 3 qui sont reliées à la cabine par des bras d'essieu 4. On a représenté sur la figure 1a une mine 5 à effet de souffle posée sur le sol 6. Cette mine engendre lors de son initiation une forte pression (schématisée par les flèches p) en direction d'un plancher 7 du véhicule 1.

Conformément à l'invention, on prévoit un dispositif 8 permettant d'assurer la protection du plancher 7 (ou d'une partie basse du véhicule).

Le dispositif est représenté ici sous la forme d'un caisson distinct qui est fixé à la partie inférieure du véhicule 1.

Il est bien entendu possible, sans sortir du cadre de l'invention, de définir un véhicule dont la structure même incorporera dès la conception le dispositif 8 incorporé à la cabine 2. Le caisson 8 pourra ainsi être incorporé au plancher lui-même.

Par caisson 8 au sens de l'invention on entendra donc une structure délimitée par des parois et qui délimite elle-même un volume interne 9. Cette structure pourra être rapportée à un véhicule existant pour réaliser une sur protection. Elle pourra aussi être définie, dès la conception du véhicule, comme une partie constitutive d'une cabine ou d'un plancher du véhicule.

Conformément à l'invention le caisson 8 présente une surface externe qui est convexe et orientée vers le sol 6.

Ce caisson comporte par ailleurs une partie médiane 10 qui est disposée entre deux parois latérales 11a, 11b.

Cette partie médiane a une épaisseur E qui est supérieure aux épaisseurs e des parois latérales 11a et 11b.

Les parois latérales 11a et 11b sont ainsi constituées par des tôles (par exemple en acier) alors que la partie médiane est formée ici par une pièce 10 (par exemple en acier), obtenue par usinage ou fonderie, et qui est rendue solidaire des parois latérales 11a 11b par des moyens de fixation, par exemple par soudure.

Comme cela est plus particulièrement visible sur la figure 2, qui est une vue de dessus du caisson suivant la flèche F repérée figure 1a, la pièce 10 s'étend sur toute la longueur L du caisson 8.

Par ailleurs le caisson 8 est délimité au niveau de ses faces avant et arrière par des plaques de fermeture 12a et 12b en acier, soudées aux parois 11a et 11b. Il est bien entendu possible pour alléger le dispositif de ne pas prévoir de plaques de fermeture 12a,12b (notamment lorsque le caisson est une surprotection rapportée).

La pièce 10 est reliée aux parois 11a, 11b par des surfaces d'appui 13 qui seront inclinées par rapport à la verticale (voir figure la).

On donnera au caisson 8 une longueur L égale à celle de la partie du véhicule que l'on cherche prioritairement à protéger. On pourra éventuellement avoir ainsi un caisson 8 dont la longueur totale sera égale à la longueur du véhicule 1.

En proposant ainsi de donner au caisson 8 une épaisseur en partie médiane E qui est supérieure à celle des parois latérales 11a,11b on améliore la résistance du caisson tout en l'allégeant. En effet les parois latérales sont plus éloignées du sol que la partie médiane et elles sont inclinées. Il est donc possible de les alléger par rapport à la partie médiane.

Le caisson selon l'invention a un comportement lors de la détonation d'une mine qui est totalement différent de celui des caissons convexes connus.

Les caissons connus dévient en partie le souffle de la mine grâce à leur convexité mais ils doivent être suffisamment résistants mécaniquement pour éviter tout déchirement des tôles du caisson. Il en résulte des caissons épais et lourds.

Le caisson selon l'invention comporte une partie massive médiane 10 qui résiste au déchirement et qui transmet aux parois latérales une partie du choc reçu. Cette transmission se fait via les surfaces d'appui 13 reliant les parois latérales à la partie 10.

Si une partie du souffle est déviée par la forme convexe, l'effort principal, reçu verticalement au niveau de la partie 10, est transmis aux parois 11a, 11b et il provoque une déformation de ces dernières ainsi qu'un aplatissement progressif du caisson 8 en direction du plancher 7.

Cette déformation mécanique a une cinématique plus lente que celle des caissons à épaisseur constante. Elle permet de consommer l'énergie communiquée par la mine et assure ainsi la protection du plancher.

Les parois latérales 11a et 11b peuvent donc être plus minces car elles se situent à distance de la partie médiane qui est celle la plus sollicitée par les effets d'une mine.

Les surfaces d'appui 13 représentées sur la figure 1a sont des surfaces planes sensiblement perpendiculaires aux parois latérales 11a et 11b.

Il est bien entendu possible de donner aux surfaces d'appui une autre forme ou orientation facilitant la fixation par soudure de la pièce 10 ainsi que la transmission des efforts.

La figure 1b montre ainsi des surfaces d'appui 13 sensiblement horizontales qui sont formées par des rainures 14 aménagées sur chaque côté de la pièce 10 et sur lesquelles s'appliquent des extrémités biseautées des parois latérales 11a,11b.

L'Homme du Métier dimensionnera les parois latérales 11a, 11b et la pièce 10 en fonction des caractéristiques de la menace mine contre laquelle il veut protéger le véhicule ainsi qu'en fonction des caractéristiques du véhicule lui-même.

Il est ainsi possible de réaliser des caissons 8 dont la hauteur H est plus réduite que celle des caissons de déviation de souffle connus. La garde au sol du véhicule se trouve donc améliorée.

A capacité de protection équivalente, la masse surfacique du caisson selon l'invention peut être ainsi réduite par rapport à celle des caissons connus ayant une épaisseur constante. Il en résulte une masse globale réduite pour la protection.

On a décrit un caisson 8 associant des parois latérales 11a, 11b en acier et une pièce médiane 10 également en acier. Il est bien entendu possible de mettre en oeuvre des matériaux différents. On pourra par exemple réaliser un caisson 8 en matériaux amagnétiques comme par exemple l'aluminium, les alliages d'aluminium, le titane. On pourrait également réaliser le caisson 8 partiellement en matériaux composites. Ces solutions permettraient d'alléger encore plus le caisson et de diminuer sa signature magnétique.

Le volume interne 9 du caisson 8 pourra permettre d'abriter des organes mécaniques du véhicule, par exemple un arbre de transmission.

La forme externe de la pièce 10 peut également être différente d'une forme triangulaire. On pourra adopter une pièce 10 dont le profil externe est arrondi par exemple cylindrique ou hyperbolique.

Il est également possible de réaliser un caisson monobloc dont la partie médiane 10 sera réalisée d'une seule pièce avec les parois latérales 11a,11b. Le caisson 8 sera alors monobloc et obtenu par exemple par fonderie ou usinage.

La figure 3 montre un autre mode de réalisation de l'invention dans lequel le caisson 8 comporte des cloisons internes 15 qui permettent de le rigidifier. Ces cloisons ont un profil analogue à celui des plaques de fermeture 12a, 12b et elles sont en appui à la fois sur les parois latérales 11a, 11b et sur la pièce 10.

Les cloisons 15 seront par exemple réalisées sous la forme de tôles soudées aux parois 11a,11b. Un tel mode de réalisation permet de délimiter entre chaque paire de cloisons, des zones de déformation différentes pour la structure du caisson.

Afin d'augmenter encore le niveau de protection, il est possible, comme représenté à la figure 4, de disposer entre deux cloisons 15 un ou plusieurs blocs 16 d'un matériau compressible. On pourra par exemple réaliser les blocs en un matériau alvéolaire (tel qu'un nid d'abeille). Les blocs pourront être en matériau métallique ou bien en matériau organique ou composite.

Il est bien entendu possible de prévoir un ou plusieurs blocs 16 dans un caisson dépourvu de cloisons 15 (caisson tel que représenté à la figure 2). Dans ce cas le ou les blocs 16 seront fixés au caisson 8, par exemple par collage sur les parois latérales 11a, 11b.

La figure 4 montre deux blocs 16 disposés au niveau d'une partie avant du caisson 8. Les deux logements délimités par des cloisons 15 à l'arrière du caisson 8 sont dépourvus de blocs. Il est ainsi possible de ne prévoir des blocs amortisseurs 16 qu'au niveau d'une zone du caisson 8 que l'on cherche particulièrement à renforcer.

Les figures 5a et 5b montrent un autre mode de réalisation de l'invention dans lequel le caisson 8 comporte une pièce médiane 10 qui est allégée. Cette pièce 10 comporte ainsi des cavités 17 régulièrement réparties sur sa longueur.

Ces cavités permettent de diminuer la masse de la pièce 10 sans pour autant réduire sa rigidité.

L'Homme du Métier dimensionnera aisément le nombre, la forme, les dimensions et la répartition des cavités 17 sur la pièce 10 en fonction des caractéristiques de rigidité souhaitées.

Les cavités 17 pourront être réalisées par usinage ou bien obtenues par fonderie lors de la fabrication de la pièce 10.

Il est bien entendu possible de combiner les différents modes de réalisation précédemment décrits en fonction des besoins opérationnels.

On pourra définir un caisson selon les figures 5a, 5b comportant également des cloisons 15 et/ou des blocs 16.

On pourra dans tous les cas choisir des formes de surfaces d'appui 13 du type de celles représentées à la figure 1b.

On pourra enfin prévoir dans le volume 9 du caisson 8 des cloisons longitudinales perpendiculaires aux cloisons transversales 15. On réalisera ainsi un treillis interne à l'intérieur duquel pourront être disposés des blocs de matériau amortissant.

## Revendications

1. Dispositif de protection d'un plancher (7) d'un véhicule terrestre (1) contre les mines (5), dispositif comprenant au moins un caisson (8) présentant une surface externe convexe orientée vers le sol (6), le caisson (8) comportant une partie médiane (10) massive disposée entre deux parois latérales (11a, 11b) et s'étendant sur toute la longueur du caisson (8), l'association des parois latérales (11a, 11b) et de la partie médiane (10) donnant la forme convexe globale du caisson, forme permettant de dévier une partie du souffle lors de la détonation d'une mine, la partie médiane (10) ayant par ailleurs une épaisseur (E) supérieure à celle (e) des parois latérales (11a, 11b) et étant conçue de façon à transmettre, lors de la détonation de la mine, les efforts vers les parois latérales (11a, 11b) de façon à provoquer une déformation des parois latérales conduisant à un aplatissement progressif du caisson en direction du plancher, **caractérisé en ce que** la partie médiane est formée par une pièce médiane (10) distincte qui est rendue solidaire des parois latérales (11a, 11b) par des moyens de fixation, la pièce médiane (10) étant en contact avec les parois latérales (11a, 11b) par des surfaces d'appui (13).

2. Dispositif de protection d'un plancher selon la revendication 1, **caractérisé en ce que** la pièce médiane (10) comporte au moins une cavité interne (17).

3. Dispositif de protection d'un plancher selon la revendication 1, **caractérisé en ce que** la partie médiane (10) et les parois latérales (11a, 11B) constituent un ensemble monobloc.

4. Dispositif de protection d'un plancher selon une des revendications 1 à 3, **caractérisé en ce que** le caisson (8) présente au moins une cloison interne (15).

5. Dispositif de protection d'un plancher selon une des revendications 1 à 4, **caractérisé en ce que** le caisson (8) renferme au moins un bloc (16) d'un matériau amortisseur.

6. Dispositif de protection d'un plancher selon une des revendications 1 à 5, **caractérisé en ce que** le caisson (8) constitue un élément rapporté sur le véhicule (1).

7. Dispositif de protection d'un plancher selon une des revendications 1 à 6, **caractérisé en ce que** le caisson (8) constitue une partie de la structure même d'une partie basse du véhicule (1).

## Claims

1. A protection device for the floor (7) of a land vehicle (1) against mines (5), device comprising at least one caisson (8) with a convex external surface oriented towards the ground (6), the caisson (8) incorporating a median part (10) arranged between two lateral walls (11a, 11b) and extending over the full length of the caisson (8), the combination of the lateral walls (11a, 11b) and of the median part (10) giving the global convex form of the caisson, form providing the deviation of part of the blast produced by the detonation of the mine, the median part (10) being of a thickness (E) greater than that (e) of the lateral walls (11a, 11b) and being designed so as to transmit the stress, when a mine detonates, towards the lateral walls (11a, 11b) causing them to deform and causing the caisson to gradually flatten towards the floor, **characterised in that** the median part is formed by a separate median part (10) which is made integral with the lateral walls (11a, 11b) by fastening means, the median part (10) is in contact with the lateral walls (11a, 11b) by bearing surfaces (13).

2. A floor protection device according to Claim 1, **characterised in that** the median part (10) incorporates at least one internal cavity (17).

3. A floor protection device according to Claim 1, wherein the median part (10) and the lateral walls (11a, 11b) constitute a single-piece assembly.

4. A floor protection device according to one of Claims 1 to 3, wherein the caisson (8) has at least one internal partition (15).

5. A floor protection device according to one of Claims 1 to 4, wherein the caisson (8) encloses at least one block (16) of shock-absorbing material.

6. A floor protection device according to one of Claims 1 to 5, wherein the caisson (8) constitutes an element added onto a vehicle (1).

7. A floor protection device according to one of Claims 1 to 6, wherein the caisson (8) constitutes part of the very structure of a lower part of a vehicle (1).

## Patentansprüche

1. Vorrichtung zum Schutz eines Fußbodens (7) eines Fahrzeuges (1) gegen Landminen (5), wobei die Vorrichtung wenigstens einen Kasten (8) umfasst, der eine zum Boden (6) hin orientierte konvexe Außenfläche aufweist, wobei der Kasten (8) einen mittleren, massiven Abschnitt (10) umfasst, der zwischen zwei Seitenwänden (11a, 11b) angeordnet ist und sich über die gesamte Länge des Kastens (8) erstreckt, wobei die Zuordnung der Seitenwände (11a, 11b) und des mittleren Abschnitts (10) die globale konvexe Form des Kastens ergibt, wobei die Form es ermöglicht, einen Teil des Luftdrucks bei der Detonation einer Mine abzulenken, wobei der mittlere Abschnitt (10) darüber hinaus eine Dicke (E) aufweist, die größer als jene (e) der Seitenwände (11a, 11b) ist und derartig ausgelegt ist, dass bei der Detonation der Mine, die Beanspruchungen auf die Seitenwände (11a, 11b) derartig übertragen werden, dass eine Verformung der Seitenwände verursachen wird, die zu einer zunehmenden Abflachung des Kastens in Richtung des Fußbodens führt, **dadurch gekennzeichnet, dass** der mittlere Abschnitt von einem separaten mittleren Teil (10) gebildet wird, das durch Befestigungsmittel fest mit den Seitenwänden (11a, 11b) verbunden ist, wobei das mittlere Teil (10) über Anschlagflächen (13) mit den Seitenwänden (11a, 11b) in Kontakt steht.

2. Vorrichtung zum Schutz eines Fußbodens nach Anspruch 1, **dadurch gekennzeichnet, dass** das mittlere Teil (10) wenigstens einen inneren Hohlraum (17) umfasst

3. Vorrichtung zum Schutz eines Fußbodens nach Anspruch 1, **dadurch gekennzeichnet, dass** der mittlere Abschnitt (10) und die Seitenwände (11a, 11b) eine Monoblock-Einheit bilden.

4. Vorrichtung zum Schutz eines Fußbodens nach einem der Ansprüche 1 bis 3, **dadurch gekennzeichnet, dass** der Kasten (8) wenigstens eine innere Trennwand (15) aufweist.

5. Vorrichtung zum Schutz eines Fußbodens nach einem der Ansprüche 1 bis 4, **dadurch gekennzeichnet, dass** der Kasten (8) wenigstens einen Block (16) von Dämpfungsmaterial enthält.

6. Vorrichtung zum Schutz eines Fußbodens nach einem der Ansprüche 1 bis 5, **dadurch gekennzeichnet, dass** der Kasten (8) ein Element bildet, das an einem Fahrzeug (1) angesetzt ist.

7. Vorrichtung zum Schutz eines Fußbodens nach einem der Ansprüche 1 bis 6, **dadurch gekennzeichnet, dass** der Kasten (8) ein Teil der Struktur selbst eines tiefen Abschnitts eines Fahrzeugs (1) bildet.
